# EUROPÄISCHE PATENTSCHRIFT

(11) **EP 0 575 017 B1**
(45) Veröffentlichungstag und Bekanntmachung des Hinweises auf die Patenterteilung: **18.06.1997**
(21) Anmeldenummer: 93250128.1
(22) Anmeldetag: 06.05.1993
(51) Int. Cl.: F01D 5/02

(54) **Turbomaschine**
Turbo-machine
Turbomachine

(30) Priorität: 17.06.1992 DE 4220127
(43) Veröffentlichungstag der Anmeldung: 22.12.1993
(73) Patentinhaber: MANNESMANN Aktiengesellschaft, 40027 Düsseldorf (DE)
(72) Erfinder: Rothstein, Ernst, W-4134 Rheinberg (DE)
(74) Vertreter: Meissner, Peter E., Dipl.-Ing.

(56) Entgegenhaltungen:
- WO-A-90/06420
- CH-A- 288 842
- DE-A- 1 935 268
- DE-A- 2 510 287
- DE-A- 2 559 172
- DE-B- 1 199 055
- DE-C- 892 402
- FR-A- 2 279 972
- GB-A- 866 710
- US-A- 3 874 824

## Beschreibung

Die Erfindung betrifft eine Getriebe-Turbomaschine gemäß dem Gattungsbegriff des Anspruches 1.

Das Vordringen von Radialverdichtern in immer neue Anwendungsgebiete und auch die Integration verschiedener Verdichtungsprozesse in ein gemeinsames Verdichtergehäuse führen dazu, daß die Beanspruchung der Wellenteile, auf denen die Laufräder lösbar angeordnet sind, hinsichtlich Temperatur und Angriff des zu fördernden Mediums sehr unterschiedlich sind zu den Bereichen, die nicht mit damit beaufschlagt werden. Beispielsweise müssen bei einem LNG-Kompressor (LNG = Liquid Natural Gas) die Verdichterschaufeln aus einem zähen Tieftemperaturstahl (z.B. 9 % Nickel stahl) gefertigt werden, damit diese auch bei tiefen Temperaturen noch eine ausreichende Zähigkeit aufweisen. Andererseits muß die das Laufrad antreibende Ritzelwelle den getriebetechnischen Bedingungen genügen. Insbesondere das Zahnradelement wird im Hinblick auf ausreichende Dauer- und Flankenfestigkeit üblicherweise aus einem legierten Vergütungsstahl gefertigt, dessen Oberfläche im Flankenbereich gehärtet wird. Die Problematik der richtigen Werkstoffwahl ergibt sich bei dem schon erwähnten LNG-Kompressor dadurch, daß auf der Rückseite des Laufrades, insbesondere beim Stillstand und in der Anfahrphase auch ein Teil des Wellenbereiches mit dem tiefgekühlten Gas beaufschlagt auch wird. Nun könnte man als Abhilfe sowohl das Laufrad einschließlich des anschließenden Wellenteiles einstückig aus einem tieftemperaturbeständigen Stahl herstellen. Die Herstellung erfordert aber einen großen Zerspanungsaufwand, da die Außenmaße des Laufrades die Größe des zu zerspanenden Blockes bestimmen. Alternativ dazu wäre vorstellbar, das Zahnradelement ebenfalls aus diesem Stahl zu fertigen. Das ergibt aber Schwierigkeiten, da der Tieftemperaturstahl keine ausreichende Festigkeit bzw. Härte hat und die üblichen Härteverfahren wie Flammenhärten oder Nitrieren nicht anwendbar sind. Um die niedrigere Festigkeit in etwa auszugleichen, müßte man das Zahnradelement entsprechend größer bauen und damit würde der gesamte Getriebeteil baumäßig sehr groß werden mit all den Nachteilen, die sich daraus ergeben. Aber auch bei dieser Lösung bleibt das Problem der verminderten Flankentragfähigkeit des aus einem solchen Stahl gefertigten Zahnradelementes infolge des niedrigeren Kohlenstoffgehaltes.

In der DE-A-2510287 ist eine Gasturbine mit einem autonomen Keramikturbinenläufer offenbart. Das einstückig ausgebildete Turbinenlaufrad bestehend aus Laufrad und Wellenteil ist von den benachbart mitrotierenden Bauteilen getrennt zweifach gelagert und mit diesem nur durch drehmomentübertragende Wellen verbunden. Das Drehmoment wird formschlüssig in die Zwischenwelle eingeleitet, wobei vorzugsweise der Formschluß ein Polygonalprofil ist. Der Achsschub des Turbinenläufers wird entweder auf den Verdichterläufer oder über schrägverzahnte Stirnräder auf die Lagerung der langsam drehenden Abtriebswelle übertragen. Nachteilig bei dieser Konstruktion ist, daß durch die separate zweifache Lagerung des Turbinenläufers viel Bauraum beansprucht wird und die doppelte Lagerung kostenintensiv ist und der Verbindungsbereich nur Drehmomente übertragen kann.

Aufgabe der Erfindung ist es, eine für hohe Drehzahten von mindestens 15.000 U/min. vorzugsweise mehr als 20.000 U/min geeignete und ein einteilig ausgebildetes Zahnradelement aufweisende hochbelastbare Ritzelwelle für einen Getriebe-Turboverdichter anzugeben, die konstruktriv optimal und in der Herstellung kostengünstig der Beanspruchung hinsichtlich Temperatur und der Art des zu fördernden Mediums angepaßt ist.

Diese Aufgabe wird mit dem im kennzeichnenden Teil des Anspruches 1 angegebenen Merkmal gelöst. Vorteilhafte Weiterbildungen sind Bestandteil von Unteransprüchen.

Die optimale Anpassung an die im jeweiligen Bereich der Ritzelwelle auftretende Beanspruchung wird in der Weise erreicht, daß das Wellenteil, an dessen freiem Ende das Laufrad lösbar angeordnet ist, als separates Teil ausgebildet und mit dem Zahnradelement verbunden ist. Dabei wird der Werkstoff für das Wellenteil so gewählt, daß es der auftretenden Beanspruchung gerecht wird. Im Falle des bereits erwähnten LNG-Kompressors würde ein tieftemperaturbeständiger Stahl für das Wellenteil verwendet werden. Im Falle der Verdichtung von stark erwärmten Gasen würde man das Wellenteil aus einem hochwarmfesten Stahl fertigen. Bei einer Verdichtung von Gasen, die mit Säuren durchsetzt sind, bietet es sich an, einen besonders korrosionsbeständigen Werkstoff für das Wellenteil einzusetzen.

Der Vorteil der vorgeschlagenen Verbundtechnik ist darin zu sehen, daß das Zahnradelement weiterhin aus einem bekannten oberflächenhärtbaren Vergütungsstahl gefertigt wird und für das mit dem zu fördernden Medium direkt in Berührung kommende Wellenteil einschließlich des darauf angeordneten Laufrades ein der Beanspruchung gerecht werdender Werkstoff gewählt wird. Bei dieser Lösung kann das Zahnradelement und das gesamte Getriebeteil weiterhin klein gebaut werden und das damit verbundene Wellenteil kann ebenfalls optimal ausgelegt werden, da bezüglich der Wahl des Werkstoffes keine Einschränkung hinsichtlich getriebetechnischer Überlegungen erforderlich ist.

Für die Verbindung Wellenteil mit Zahnradelement gibt es verschiedene Lösungsmöglichkeiten. Beispielsweise kann eine Schrumpfverbindung und/oder Polygonverbindung vorgesehen werden. Das Laufrad könnte in diesem Falle über einen kegeligen Preßverband mit dem Wellenteil verbunden werden.

Eine weitere Variante besteht darin, beide Enden des Wellenteils mit einer Hirth-Verbindung und die daran anschließenden Bereiche des Zahnradelementes und des Laufrades ebenfalls mit einer komplementär dazu ausgebildeten Hirth-Verzahnung zu versehen. Zur Verspannung der Elemente gegeneinander wird eine durch das Laufrad und das Wellenteil sich erstreckende Dehnschraube im Zahnradelement verankert. Das Zahnradelement weist dazu im Endenbereich eine Gewindebohrung auf, in die die Dehnschraube eingreifen kann. Das andere freie Ende der Dehnschraube hat ebenfalls einen Gewindeabschnitt, so daß eine darauf aufschraubbare Mutter das Laufrad und das Wellenteil gegen das Zahnradelement verspannen kann.

Die vorgeschlagene Anordnung hat aber den Nachteil, daß die Dehnschraube im Falle eines LNG-Kompressors ebenfalls aus einem tieftemperaturbeständigen Stahl gefertigt werden muß und wegen der geringeren Festigkeit nur ein geringeres Anzugsmoment übertragen kann. Die Hirth-Verbindung muß auf beiden Seiten einbaufertig hergestellt werden, was bei Berücksichtigung der Herstelltoleranzen zu Winkelabweichungen in der Achslage führen kann. Aus diesem Grunde wird weiterbildend vorgeschlagen auch die Dehnschraube zu teilen. Diese Anordnung hat den Vorteil, daß die die Elemente Wellenteil und Zahnradelement verbindende Dehnschraube aus einem hochfesten Vergütungsstahl gefertigt werden kann, da dieser Bereich mit dem tiefgekühlten Gas nicht in Berührung kommt. Von weiterem Vorteil ist, daß nach dem Verbinden von Wellenteil und Zahnradelement die Hirth-Verbindung zwischen Laufrad und Wellenteil passend eingeschliffen werden kann. Eine Addition von Fertigungstoleranzen der beiden Hirth-Verbindungen hinsichtlich Form- und Lagetoleranzen ist dadurch ausgeschlossen.

In der Zeichnung wird anhand einiger Ausführungsbeispiele die erfindungsgemäße Ritzelwelle näher erläutert.

Es zeigen:
- Figur 1: im Längsschnitt eine erste Ausführungsform der erfindungsgemäßen Ritzelwelle,
- Figur 2: ähnlich wie Figur 1, jedoch mit einer geteilten Dehnschraube.

In Figur 1 ist in einem Längsschnitt eine Ausführungsform der erfindungsgemäßen Ritzelwelle dargestellt. Das Wellenteil 16 weist an beiden Enden 17, 18 eine Hirth-Verzahnung auf. Der Endbereich 19 des Wellenstückes 25 des Zahnradelementes 20 sowie der Endenbereich 21 des Laufrades 22 sind vergleichbar ausgebildet, so daß die Hirth-Verzahnungen ineinander greifen können. Damit die Teile 16, 20, 22 gegeneinander verspannt werden können, greift eine Dehnschraube 23 durch eine Bohrung des Laufrades 22 und des Wellenteiles 16. Der rechtsliegende Gewindeabschnitt 24 der Dehnschraube 23 ist in einer im Wellenstück 25 angeordneten Gewindebohrung einschraubbar. Der linksliegende Gewindeabschnitt 26 der Dehnschraube 23 ragt über den Stirnbereich 27 des Laufrades 22 hinaus. Mittels einer auf diesem Stirnbereich 27 des Laufrades 22 hinaus. Mittels einer auf diesem Gewindeabschnitt 26 aufschraubbaren Mutter 28 werden die Teile 16, 20, 23 gegeneinander verspannt.

Figur 2 zeigt eine ähnliche Anordnung wie Figur 1, jedoch mit einer geteilten Dehnschraube. Zur Vereinfachung wurden auch hier für gleiche Teile gleiche Bezugszeichen verwendet. Im Unterschied zur Ausführungsform gemäß Figur 2 ist die das Wellenteil 16, Laufrad 22 und Zahnradelement 20 miteinander verbindende Dehnschraube geteilt. Die eine aus einem üblichen Vergütungsstahl gefertigte Dehnschraube 30 erstreckt sich vom Zahnradelement 20 Uber die rechts angeordnete Hirth-Verzahnung 18 hinweg bis in den Wellenteil 16. Die zweite Dehnschraube 31, die im Falle eines LNG-Kompressors ebenfalls aus einem kaltzähen Stahl gefertigt ist, erstreckt sich vom Wellenteil 16 über die links angeordnete Hirth-Verzahnung 17 hinweg bis in den stirnseitigen Bereich 27 des Laufrades 22.
Zwischen den beiden Dehnschrauben 30,31 befindet sich ein Isolierelement 32, beispielsweise aus PTFE. Die die beiden Dehnschrauben 30,31 miteinander verbindende Zugmutter 33 ist hier nur andeutungsweise dargestellt. Auf die Vorteile, die sich aus dieser Anordnung ergeben, ist in der Beschreibung schon hingewiesen worden, so daß sich eine Wiederholung hier erübrigt.

In beiden Figuren wird durch die Pfeile 12 und 13 im Laufrad 22 die Strömungsrichtung des zu verdichtenden Mediums angedeutet. Der absteigende Pfeil 14 soll andeuten daß insbesondere beim Stillstand und während der Anfahrphase, wenn das zu fördernde Medium noch Keine oder nur eine geringe Temperaturerhöhung erfahren hat das zu fördernde Medium auch in den Wellenteil gelangen Kann.

## Patentansprüche

1. Getriebe-Turbomaschine mit einer Ritzelwelle bestehend aus einem einteilig ausgebildeten und aus einem oberflächenhärtbaren Vergütungsstahl hergestellten Zahnradelement (20), dessen in eine Welle (25) übergehender anschließender Bereich als Lagerstelle ausgebildet ist und einem daran anschließenden als separates Teil ausgebildetes und eine Bohrung aufweisendes Wellenteil (16), an dessen freiem Ende ein Laufrad (22) anordenbar ist,
dadurch gekennzeichnet,
daß die Getriebe-Turbomaschine als Turboverdichter ausgebildet ist und daß das Wellenteil (16) mit dem Wellenbereich (25) des Zahnradelementes (20) über eine Dehnschraube (23) verbunden ist und das Wellenteil (16) an beiden Enden eine an sich bekannte Hirth-Verzahnung (17,18) aufweist, die in entsprechende Hirth-Verzahnungen der Endenbereiche (19,21) des Wellenbereiches (25) des Zahnradelementes (20) und des in Form einer fliegenden Lagerung lösbar mit dem Wellenteil (16) verbundenen Radiallaufrad (22) eingreifen, wobei der für das Wellenteil (16) verwendete Werkstoff der auftretenden Beanspruchung hinsichtlich Temperatur und Art des zu verdichtenden Mediums angepaßt ist.

2. Getriebe-Turbomaschine nach Anspruch 1,
dadurch gekennzeichnet,
daß das Wellenteil (5, 16) aus einem tieftemperaturbeständigen Werkstoff besteht.

3. Getriebe-Turbomaschine nach Anspruch 1,
dadurch gekennzeichnet,
daß das Wellenteil (5, 16) aus einem hochwarmfesten Werkstoff besteht.

4. Getriebe-Turbomaschine nach Anspruch 1,
dadurch gekennzeichnet,
daß das Wellenteil (5, 16) aus einem besonders korrosionsbestäntigen Werkstoff besteht.

5. Getriebe-Turbomaschine nach den Ansprüchen 1 bis 4,
dadurch gekennzeichnet,
daß das Wellenteil (5) eine Bohrung aufweist, durch die eine das Wellenteil (5) mit dem Wellenbereich (3, 25) des Zahnradelementes (1, 20) verbindende Dehnungsschraube (23) hindurch greift.

6. Getriebe-Turbomaschine nach den Ansprüchen 1 bis 4,
dadurch gekennzeichnet,
daß die durch das Radiallaufrad (22) und das Wellenteil (16) sich erstreckende und zwei Gewindeabschnitte (24,26) aufweisende Dehnschraube (23) im Wellenbereich (25) des Zahnradelementes (20) verankert ist und mittels einer auf der Radiallaufradseite (27) auf dem Gewindeteil (26) der Dehnschraube aufschraubbare Mutter (28) das Wellenteil (16) und das Radiallaufrad (22) gegen den Wellenbereich (25) des Zahnradelementes (20) verspannbar ist.

7. Getriebe-Turbomaschine nach Anspruch 6,
dadurch gekennzeichnet,
daß die Dehnschraube geteilt (30,31) ist und die eine Dehnschraube (30) vom Zahnradelement (20) bis in den Wellenteil (16) und die zweite (31) vom Wellenteil (16) bis zum Stirnbereich (27) des Laufrades (22) sich erstreckt und die Verspannung des Wellenteiles (16) gegen das Zahnradelement (20) durch eine Zugmutter (33) erfolgt, die mit den beiden einander gegenüberliegenden Gewindeabschnitten der beiden Dehnschrauben (30,31) im Eingriff ist und deren äußerer Durchmesser etwas geringer ist als der innere Durchmesser des Wellenteiles (16).

## Claims

1. A geared turbo-engine with a pinion shaft consisting of a gear-wheel element (20) constructed in one piece and made from a surface-hardenable quenched and tempered steel, the adjoining region of which element which merges into a shaft (25) is designed as a bearing, and of a shaft part (16) adjoining it, designed as a separate part and having a bore, on the free end of which part a running wheel (22) can be arranged,
characterised in that
the geared turbo-engine is designed as a turbocompressor and that the shaft part (16) is connected to the shaft region (25) of the gear-wheel element (20) via an expansion screw (23) and the shaft part (16) has at both ends known serrations (17, 18), which engage in corresponding serrations of the end regions (19, 21) of the shaft region (25) of the gear-wheel element (20) and the radial running wheel (22) connected detachably to the shaft part (16) in the form of an overhung bearing, the material used for the shaft part (16) being matched to the stresses occurring in terms of temperature and type of medium to be compressed.

2. A geared turbo-engine according to Claim 1,
characterised in that the shaft part (5, 16) is made of a low-temperature-resistant material.

3. A geared turbo-engine according to Claim 1,
characterised in that the shaft part (5, 16) is made of a high-temperature material.

4. A geared turbo-engine according to Claim 1,
characterised in that the shaft part (5, 16) is made of a particularly corrosion-resistant material.

5. A geared turbo-engine according to Claims 1 to 4,
characterised in that the shaft part (5) bears a bore through which an expansion screw (23) connecting the shaft part (5) to the shaft region (3, 25) of the gear-wheel element (1, 20) engages.

6. A geared turbo-engine according to Claims 1 to 4,
characterised in that the expansion screw (23), which has two threaded sections (24, 26) and extends through the radial running wheel (22) and the shaft part (16), is anchored in the shaft region (25) of the gear-wheel element (20) and the shaft part (16) and the radial running wheel (22) can be braced against the shaft region (25) of the gear-wheel element (20) by means of a nut (28) which can be screwed on the side (27) of the radial running wheel on the threaded section (26) of the expansion screw.

7. A geared turbo-engine according to Claim 6,
characterised in that the expansion screw is divided (30, 31) and one expansion screw (30) extends from the gear-wheel element (20) into the shaft part (16) and the second (31) from the shaft part (16) into the front region (27) of the running wheel (22) and the bracing of the shaft part (16) against the gear-wheel element (20) is effected by a tension nut (33) which engages with the two opposing threaded sections of the two expansion screws (30, 31) and the outer diameter of which is somewhat less than the inner diameter of the shaft part (16).

## Revendications

1. Turbomachine de transmission ayant un arbre de pignon comportant un élément de roue dentée (20) réalisé en une seule pièce et fabriqué à partir d'un acier d'amélioration pouvant être durci en surface, dont la zone de raccordement se convertissant en un arbre (25) est réalisée comme point d'appui, et une partie d'arbre (16) s'y raccordant, réalisée comme pièce séparée, et présentant un perçage, à l'extrémité libre de laquelle peut être agencé un rotor (22),
caractérisée en ce que la turbomachine de transmission est réalisée comme turbocompresseur et en ce que la partie d'arbre (16) est reliée à la zone d'arbre (25) de l'élément de roue dentée (20) par l'intermédiaire d'une vis à extension (23), et la partie d'arbre (16) présente, aux deux extrémités, une denture Hirth (17,18) connue en soi, qui s'engage dans des dentures Hirth correspondantes des zones d'extrémité (19,21) de la zone d'arbre (25) de l'élément de roue dentée (20) et du rotor radial (22) relié de façon amovible à la partie d'arbre (16) sous forme d'un montage volant, la matière utilisée pour la partie d'arbre (16) étant adaptée à la sollicitation existante relativement à la température et au type du fluide à comprimer.

2. Turbomachine de transmission selon la revendication 1,
caractérisée en ce que la partie d'arbre (5,16) est constituée d'une matière résistant à de basses températures.

3. Turbomachine de transmission selon la revendication 1,
caractérisée en ce que la partie d'arbre (5,16) est constituée d'une matière résistant à des températures élevées.

4. Turbomachine de transmission selon la revendication 1,
caractérisée en ce que la partie d'arbre (5,16) est constituée d'une matière particulièrement résistante à la corrosion.

5. Turbomachine de transmission selon les revendications 1 à 4,
caractérisée en ce que la partie d'arbre (5) présente un perçage, à travers lequel s'engage une vis à extension (23) reliant la partie d'arbre (5) et la zone d'arbre (3,25) de l'élément de roue dentée (1,20).

6. Turbomachine de transmission selon les revendications 1 à 4,
caractérisée en ce que la vis à extension (23) s'étendant à travers le rotor radial (22) et la partie d'arbre (16) et présentant deux tronçons filetés (24,26) est ancrée dans la zone d'arbre (25) de l'élément de roue dentée (20), et la partie d'arbre (16) et le rotor radial (22) peuvent être serrés contre la zone d'arbre (25) de l'élément de roue dentée (20) au moyen d'un écrou (28) pouvant être vissé sur le côté (27) du rotor radial sur la partie filetée (26) de la vis à extension.

7. Turbomachine de transmission selon la revendication 6,
caractérisée en ce que la vis à extension est subdivisée (30,31) et une vis (30) s'étend de l'élément de roue dentée (20) jusque dans la partie d'arbre (16) et l'autre (31) de la partie d'arbre (16) jusqu'à la zone frontale (27) du rotor (22), et le serrage de la partie d'arbre (16) contre l'élément de roue dentée (20) est effectué par un écrou de traction (33) qui est en engagement avec les deux tronçons filetés, opposés l'un à l'autre, des deux vis à extension (30,31) et dont le diamètre externe est quelque peu plus petit que la diamètre interne de la partie d'arbre (16).
